# FASCICULE DE BREVET EUROPEEN

(11) **EP 1 598 555 B1**
(45) Date de publication et mention de la délivrance du brevet: **20.02.2008**
(21) Numéro de dépôt: 05291034.6
(22) Date de dépôt: 13.05.2005
(51) Int. Cl.: F04B 49/06

(54) **Système de groupe électro-pompe pourvu de moyens de limitation de la pression du fluide hydraulique fourni par la pompe**
Motor-Pumpeneinheit mit Mitteln zur Begrenzung des von der Pumpe erzeugten Hydraulikfluiddrucks
Motor pump unit having means to limit the pressure of the hydraulic fluid which is being pumped by said pump

(30) Priorité: 21.05.2004 FR 0405533
(43) Date de publication de la demande: 23.11.2005
(73) Titulaire: Koyo-Hpi, 94430 Chennevieres sur Marne (FR)
(72) Inventeur: Lesther, Nicaise, 94000 Creteil (FR); Chapeau, Sébastien, Resid. l'ile Caroline-Bat G1, 94420 Le Plessis Trevise (FR); Aubert, Yohann, 53400 Livre la Touche (FR)
(74) Mandataire: Thinat, Michel

(56) Documents cités:
- EP-A- 0 543 419
- EP-A- 0 574 623
- EP-A- 0 718 496
- WO-A1-96/28660
- DE-A- 3 819 490

## Description

L'invention concerne un système de groupe électro-pompe, du type comprenant un moteur électrique, une pompe hydraulique entraînée par le moteur électrique et destinée à fournir de la puissance hydraulique, et des moyens de limitation de la pression du fluide hydraulique dans le circuit hydraulique.

Dans les systèmes d'électro-pompe de ce type, qui sont connus, la fonction de la limitation de la pression est accomplie par un limiteur de pression mécanique réalisé sous forme d'une soupape de sécurité pourvue d'un clapet de décharge à ressort à précontrainte réglable en fonction de la pression maximale admissible pour une application donnée. Comme on le voit sur la figure 1 qui montre un système d'électro-pompe connu pour véhicule automobile où la pompe est destinée à fournir une assistance à la direction du véhicule et indique en 1 de façon générale le groupe électro-pompe, en 2 le moteur électrique, en 3 la pompe hydraulique, en 4 le dispositif de vérin alimenté en liquide hydraulique par la pompe 3, en 5 les roues du véhicule, en 6 le volant, en 7 la colonne de direction, le limiteur de pression noté 8 est disposé entre la pompe et le vérin 4. En cas de suppression, le clapet indiqué schématiquement en 9 du limiteur 8 ouvre une voie de dérivation 10 qui est reliée au réservoir 11 du liquide destiné à être aspiré par la pompe 3. Il est encore à noter que la figure 1 illustre en 12 la batterie d'alimentation en courant électrique du groupe électro-pompe 1. La figure montre encore que le groupe électro-pompe 1 reçoit l'information sur la vitesse de rotation du volant, notée V_{VO} et l'information sur la vitesse du véhicule V_{VEH}.

L'utilisation du limiteur de pression mécanique 8 dans le système connu présente de nombreux inconvénients majeurs. En effet, il provoque un surcoût, est encombrant, peut provoquer des états d'instabilité, engendre des bruits acoustiques liés à son ouverture et, en constituant une pièce mécanique spécifique, diminue la fiabilité du système

Le document EP 0 574 623 mentionne un système de groupe électro-pompe pourvu de moyens de régulation de la pression utilisant une multitude de capteurs pour définir une pression optimale (vitesse de la pompe, pression, température) engendrant des coûts supplémentaires.

La présente invention a pour but de proposer un système de groupe électro-pompe, qui pallie les inconvénients inhérents au système connu.

Pour atteindre ce but, le système selon l'invention est caractérisé en ce que les moyens de limitation de la pression sont réalisés sous forme de moyens de gestion électronique, la limitation de la pression étant effectuée par l'établissement du courant maximal limite I_{LIM} à envoyer au moteur d'entraînement de la pompe.

L'invention sera mieux comprise, et d'autres buts, caractéristiques, détails et avantages de celle-ci apparaîtront plus clairement dans la description explicative qui va suivre faite en référence aux dessins schématiques annexés donnés uniquement à titre d'exemple illustrant deux modes de réalisation de l'invention et dans lesquels :
- la figure 1 est une vue synoptique en forme d'un schéma bloc d'un système de groupe électro-pompe selon l'état de la technique ;
- la figure 2 est une vue synoptique, similaire à la figure 1, d'un système d'électro-pompe selon l'invention ;
- la figure 3 montre le schéma synoptique du calculateur contrôleur 13' du groupe électro-pompe selon la figure 2 ;
- la figure 4 est un schéma synoptique illustrant la mise en oeuvre des opérations effectuées par le calculateur 13' de la figure 3 ;
- les figures 5 et 6 sont des schémas synoptiques similaires à la figure 4 et illustrent deux autres versions de mise en oeuvre du calculateur/contrôleur 13' d'un groupe électro-pompe selon l'invention.

En se référant à la figure 2, qui donne le schéma synoptique d'un système d'assistance à la direction d'un véhicule automobile, utilisant un groupe électro-pompe selon l'invention, on constate que ce dernier se distingue du groupe électro-pompe connu de l'état de la technique, représenté sur la figure 1, par le fait que le limiteur de pression est supprimé et que la fonction exécutée dans le système connu par le limiteur est accomplie par des moyens limiteurs de pression électroniques qui font partie du calculateur/contrôleur 13' et sont indiqués par la zone hachurée 15 du casier représentant ce calculateur. Sur la figure 2, on utilise la même référence que sur la figure 1 pour des éléments identiques.

Il est à noter que, dans un ensemble de groupes électro-pompe, la pompe transforme la vitesse de rotation du moteur électrique 3 en débit hydraulique dans le circuit hydraulique, à savoir le vérin 4. Le couple résistant exercé sur le moteur correspond à la somme du couple résistant du à la pression dans le circuit hydraulique et du couple résistant propre à la pompe, le couple résistant lié au moteur pouvant être considéré comme négligeable. Par conséquent, limiter la pression dans le circuit hydraulique est équivalent à limiter le couple fourni par le moteur. Ainsi il s'est avéré possible dans le cadre de l'invention, d'obtenir la limitation de la pression dans le circuit hydraulique par une limitation du courant maximal à envoyer au moteur électrique 2 d'entraînement de la pompe 3.

Selon une caractéristique de l'invention, le courant maximal limite I_{LIM} est déterminé en fonction de trois paramètres, à savoir de la tension d'alimentation U_{BAT} fournie par la batterie, la température T_{MOS} des éléments électroniques actifs, à savoir des transistors utilisés et la température T_{CA} de la carte porteuse des composants électroniques calculateur. Les valeurs du courant limite I_{LIM} varient en fonction de ces paramètres et sont prises dans une table de calibration réalisée à partir d'essais. Ainsi à chaque groupe de trois valeurs de tension de batterie et de température correspond une valeur de courant limite I_{LIM}. Cette inter-dépendance est représentée sur la figure 4 en 19a sous forme d'un diagramme tridimensionnel sur les trois axes duquel sont reportées respectivement les températures U_{BAT}, des températures d'éléments actifs T_{MOS} et des températures de carte T_{ca}, à côté de la table de valeurs. A partir des valeurs établies on obtient les valeurs intermédiaires de I_{LIM} par interpolation linéaire entre les différents points du diagramme et de la table. Comme le montre également la figure 4, le système selon l'invention prévoit en plus une gestion du couple en évitements, c'est-à-dire le système permet un dépassement du courant limite I_{LIM} pour avoir une meilleure réponse du système pour éviter un obstacle par une manoeuvre rapide. Le courant d'évitements I_{EV} est obtenu à partir du courant limite I_{LIM} par multiplication selon un coefficient correcteur, comme le montre le schéma fig 4 case 19b représentant sur l'axe d'ordonnées le courant I et sur l'axe d'abscisse la vitesse V, la vitesse du véhicule V_{VEH}.

On décrira ci-après, en se référant aux figures 3 et 4 la manière selon laquelle le courant limite I_{LIM} est pris en compte dans le système proposé par l'invention. Sur les figures 3 et 4, le calcul du courant maximal limite noté I_{LIM} est matérialisé par la case 19, la figure 3 indiquant que le calcul du courant limite proprement dit est effectué en 19a, puis corrigé par la fonction d'évitement en 19b.

Comme le montre le schéma du groupe électro-pompe 1, de la figure 3, le calculateur 13 comporte un micro-processeur 17 qui est destiné à établir par calcul la consigne régime moteur C_{RPM}, c'est-à-dire la consigne de vitesse de rotation du moteur, à partir de la vitesse du véhicule V_{VEH} et de la vitesse de rotation du volant V_{VO} et, également par calcul, le courant limite I_{LIM}, à partir de la vitesse du véhicule V_{VEH} et des valeurs représentatives de la tension batterie U_{BAT} et des valeurs de températures Tₘₒₛ des éléments actifs de dispositifs électroniques et de la température T_{ca} de la carte de ce dispositif. Les opérations de calcul de la consigne de régime moteur C_{RPM} et du courant limite I_{LIM} sont symbolisées sur la figure par des cases notées 18 et 19. Les valeurs de la tension de batterie et de température sont appliquées aux entrées d'un circuit de mise en forme 20 qui adapte le niveau de ces valeurs au niveau admissible pour le micro-processeur 17 qui effectue, avant de les utiliser pour le calcul du courant I_{LIM} en 21 une mise en forme logicielle en 21.

Après le calcul de la consigne régime moteur C_{RPM} et du courant I_{LIM}, le micro-processeur 17 calcule la commande moteur C_{M}. Ce calcul est symbolisé par la case 22. La commande moteur C_{M} est envoyé au moteur après avoir été mise en forme par un circuit 23 du calculateur. Le calcul de la commande moteur C_{M}, effectué par le micro-processeur 17, prend encore en compte le courant I_{M} consommé par le moteur dont la valeur a été mise en forme par le circuit 24 du calculateur et mise en forme logicielle en 25 par le micro-processeur.

La figure 4 montre plus en détail la mise en oeuvre des opérations qui viennent d'être décrites. Comme on le voit sur cette figure, le résultat du calcul consigne régime moteur effectué en 18 est soumis à une logique de décision symbolisée par la case 27, qui est destinée à laisser passer la consigne C_{RPM} pour qu'une opération d'asservissement de vitesse, matérialisée par la case 28 ou à interdire ce passage, en fonction d'un signal d'autorisation de rotation S_{AR} de nature binaire, qui est le résultat d'une appréciation de la vitesse de rotation du moteur V_{RPM}, prévue pour assurer une protection de la pompe. Cette opération sera décrite plus en détail plus loin et est désignée par la référence 30.

La case d'asservissement de vitesse 28 reçoit donc à une entrée un signal qui est soit la consigne de régime moteur C_{RPM} soit égale à zéro, en fonction du signal d'autorisation en rotation S_{AR} appliqué à la case 27. La case d'asservissement de vitesse 28 reçoit à une deuxième entrée un signal représentatif de la vitesse de rotation du moteur, noté V_{RPM} et produit à sa sortie un signal S_{PWM1} permettant d'assurer la nullité de l'erreur entre les deux signaux d'entrée, à savoir la consigne C_{RPM} et le signal de vitesse V_{RPM}. Le signal est avantageusement un signal à modulation de largeur d'impulsion. L'asservissement est effectué en appliquant le signal de sortie S_{PWM1} à une première entrée d'un comparateur binaire 31 qui reçoit à une deuxième entrée la valeur de courant calculée I_{LIM} et à une troisième entrée l'information du courant moteur I_{M}. De l'opération de comparaison résulte un signal S_{PWM2}, qui est soit identique au signal S_{PWM1} soit égal à zéro, le signal est appliqué à une commande de puissance moteur 32 appliquée au moteur 2.

La boucle d'asservissement formée par le casier d'asservissement de vitesse 28, du comparateur 31, de la commande puissance moteur 32 et du moteur 2 est conçue pour assurer que la vitesse de rotation moteur V_{RPM} soit asservie à la consigne régime moteur C_{RPM} qui a été calculée en 22. Tant que le courant moteur consommé I_{M} est inférieur à la valeur de courant limite I_{LIM}, le comparateur 31 laisse passer le signal S_{PWM1} à la commande moteur 32. Lorsque le courant I_{M} est supérieur à la valeur du courant limite I_{LIM}, le comparateur interdit le passage du signal S_{PWM1}, ce qui a pour conséquence que le signal S_{PWM2} devienne zéro et la commande de puissance du moteur diminue jusqu'à ce que le courant I_{M} consommé par le moteur devienne inférieur au courant I_{LIM}. Cette situation amène le comparateur à permettre à nouveau le passage du signal S_{PWM1} à la commande moteur 32.

Comme il a été énoncé plus haut, l'invention prévoit une fonction de protection de pompe dans le cas où la vitesse de rotation du moteur 2 est trop faible pour assurer un fonctionnement correct de la pompe. Cette fonction de protection est illustrée par le diagramme qui figure à l'intérieur de la case 28 de la figure 4 représente la vitesse de rotation V_{RPM} en fonction du temps t. Lorsque la vitesse de rotation est passée en dessous d'un seuil de vitesse minimum Vₘᵢₙ, le moteur est arrêté après un temps t1 et est ensuite redémarré au bout d'un temps t2, les temps d'arrêt et de démarrage t1 et t2 étant fixes mais paramétrables. Il est également possible que les temps t1 et t2 soient modulés en fonction des accélérations et décélérations du moteur. Dans ce cas, les lois de modulation de t1 et t2 sont paramétrables. En fonction de l'état de rotation du moteur, la fonction de protection 30 de la pompe applique à la logique de décision 27 de la figure 4, le signal susmentionné d'autorisation de rotation S_{AR}, qui est de nature binaire et soit amène la logique de décision à permettre le passage de la consigne de régime moteur C_{RPM} à la case d'asservissement de vitesse 28, comme cela a été décrit plus haut, soit interdit ce passage du signal.

La figure 5 illustre une autre version de mise en oeuvre de la stratégie du système selon l'invention, qui consiste à remplacer le comparateur 29 de la figure 4 par un contrôleur scalaire 34, la commande 32 du moteur devenant ainsi une commande scalaire qui permet de limiter le couple fourni au moteur 2 en contrôlant la valeur des courants de phase et en asservissant le déphasage entre le champ créé par l'alimentation Bri et celui Ba créé par les aimants à une valeur constante de ± π/2. Cette commande est notamment connue pour des machines synchrones dans laquelle le stator est généralement muni d'un enroulement triphasé, alimenté par un système de tension et courant et créant dans l'entrefer un champ d'induction Bri tournant. Le champ Bri a tendance à attirer le rotor qui est pourvu d'aimants permanents produisant un champ d'induction Ba. Comme le rotor attire le stator, le champ d'induction a tendance à s'aligner en donnant ainsi naissance à un couple électromagnétique.

La figure 6 montre une autre version de mise en oeuvre de l'invention qui prévoit une commande vectorielle du moteur et utilise à la place du contrôleur scalaire 34 de la figure 5 un contrôleur vectoriel 35. La commande vectorielle permet de limiter le couple fourni au moteur en contrôlant directement le vecteur courant Iₛ₍ₜ₎. Comme il est connu, toutes les informations relatives aux trois courants des trois phases du moteur peuvent être réunies en une seule grandeur mathématique, à savoir le phaseur de courant qui est une grandeur spatiale. L'avantage d'utiliser un phaseur spatial plutôt que de traiter des grandeurs scalaires est que les trois informations relatives aux trois courants de phase du moteur sont réunies en une seule grandeur complexe.

Le phaseur représenté par le courant vectoriel I dans le schéma donné à l'intérieur de la case contrôleur vectoriel 35 peut être décomposé, dans un système biphasé spatial équivalent à un système triphasé scalaire, selon une composante de courant statorique directe I_{D} portée sur l'axe des abscisses et une composante de courant statorique en quadrature I_{Q} portée sur l'axe des ordonnées. L'avantage réside principalement dans la manipulation de deux grandeurs seulement.

Bien entendu l'invention qui vient d'être décrite en se référant aux figures, dans son application à un véhicule automobile pour fournir une assistance à la direction de celui-ci n'est pas limitée à cette application. Cette dernière n'a été indiquée qu'à titre d'exemple.

En effet, l'invention est utilisable dans tous les cas où on utilise un groupe électro-pompe qui est destiné à fournir une puissance hydraulique tout en prévoyant une protection contre des éventuelles surpressions dans le circuit hydraulique, par exemple dans des systèmes de freinage et de suspension de véhicule automobile ou de chariots élévateurs ou analogue.

## Revendications

1. Système de groupe électro-pompe, du type comprenant un moteur électrique, une pompe hydraulique entraînée par le moteur électrique et destinée à fournir une puissance hydraulique à un dispositif hydraulique, et des moyens de limitation de la pression du fluide hydraulique envoyés par la pompe dans le circuit hydraulique, réalisés sous forme de moyens de gestion électroniques (13', 17, 15), la limitation de la pression étant effectuée par l'établissement du courant maximal limite I_{LIM} à envoyer au moteur (2) d'entraînement de la pompe (3).

2. Système selon la revendication 1, du type comprenant un calculateur de gestion du fonctionnement du système, **caractérisé en ce que** le calculateur (13') est adapté pour assurer la gestion électronique précitée.

3. Système selon la revendication 3, **caractérisé en ce que** le calculateur (13') comporte des moyens de calcul du courant maximal limite I_{LIM} à envoyer au moteur (2) d'entraînement de la pompe (3).

4. Système selon la revendication 3, **caractérisé en ce que** les moyens de calcul du courant maximal limite I_{LIM} sont adaptés pour assurer une augmentation du courant maximal limite par multiplication par un coefficient d'évitement prédéterminé par exemple d'un obstacle lors de la conduite du véhicule.

5. Système selon la revendication 4, **caractérisé en ce que** les moyens de limitation électroniques de la pression sont adaptés pour comparer le courant moteur I_{M} au courant maximal limite I_{LIM} précité et assure un contrôle empêchant que le courant moteur I_{M} dépasse le courant limite I_{LIM}.

6. Système selon la revendication 5, **caractérisé en ce que** les moyens de gestion électroniques sont adaptés pour empêcher que le moteur (2) fonctionne à des vitesses de rotation faibles pouvant entraîner un fonctionnement inapproprié de la pompe (3).

7. Système selon l'une des revendications 1 à 6, **caractérisé en ce qu'**il est destiné à équiper un véhicule automobile et à fournir une assistance à la direction de celui-ci, par l'intermédiaire d'un dispositif de vérin hydraulique.

8. Système selon l'une des revendications 1 à 6,
**caractérisé en ce qu'**il comprend une table de calibration réalisée à partir d'essais, déterminant une correspondance entre un groupe de trois valeurs de tension de batterie et de température (U_{BAT}, T_{MOS}, T_{CA}) et une valeur de courant limite (I_{LIM}), et **en ce que** la valeur du courant maximal limite I_{LIM} à envoyer au moteur ressort de la table de calibration.

9. Système selon la revendication 8, **caractérisé en ce que** le groupe de trois valeurs intégrées dans la table de calibration sont respectivement, une valeur de la tension d'alimentation U_{BAT} fournie par la batterie (U_{BAT}) une valeur de température des éléments électroniques actifs (T_{MOS}) et une valeur de température de la carte porteuse des composants électroniques calculateur (T_{CA}).

## Claims

1. An electropump unit system, of the type comprising an electric motor, a hydraulic pump driven by the electric motor and intended to provide hydraulic power to a hydraulic device, and means for limiting the pressure of the hydraulic fluid sent by the pump into the hydraulic circuit, embodied as electronic management means (13', 17, 15), the limitation of the pressure being performed by establishing the limiting maximum current I_{LIM} to be sent to the motor (2) driving the pump (3).

2. The system according to claim 1, of the type comprising a computer for managing the operation of the system, **characterized in that** the computer (13') is adapted in order to provide the aforementioned electronic management.

3. The system according to claim 2, **characterized in that** the computer (13') includes means for computing the limiting maximum current I_{LIM} to be sent to the motor (2) for driving the pump (3).

4. The system according to claim 3, **characterized in that** the means for computing the limiting maximum current I_{LIM} are adapted so as to provide an increase in the limiting maximum current by multiplication by a predetermined coefficient for avoiding an obstacle during the driving of the vehicle for example.

5. The system according to claim 4, **characterized in that** the electronic pressure-limiting means are adapted in order to compare the motor current I_{M} with the aforementioned limiting maximum current I_{LIM} and to provide a control preventing the motor current I_{M} from exceeding the limiting current I_{LIM}.

6. The system according to claim 5, **characterized in that** the electronic management means are adapted in order to prevent the motor (2) from operating at low speeds of rotation which may cause inappropriate operation of the pump (3).

7. The system according to any of claims 1 to 6, **characterized in that** it is intended to equip a motor vehicle and to provide assistance in the steering of the latter via a hydraulic actuator device.

8. The system according to any of claims 1 to 6, **characterized in that** it comprises a calibration table established from tests, determining a correspondence between a group of three values of battery voltage and of temperature (U_{BAT}, T_{MOS}, T_{CA}) and a limiting current value (I_{LIM}) and **in that** the limiting maximum current value I_{LIM} to be sent to the motor stems from the calibration table.

9. The system according to claim 8, **characterized in that** the group of three values integrated into the calibration table are a value U_{BAT} of a supply voltage provided by the battery (U_{BAT}), a value of the temperature (T_{MOS}) of the active electronic components and a value of the temperature (T_{CA}) of the card bearing the computer's electronic components, respectively.

## Patentansprüche

1. Elektropumpengruppe-System vom Typ, der einen Elektromotor, eine vom Elektromotor angetriebene Hydraulikpumpe, die dazu bestimmt ist, einer hydraulischen Vorrichtung eine hydraulische Leistung zur Verfügung zu stellen, und Mittel zur Begrenzung des Drucks des von der Pumpe in den Hydraulikkreis geleiteten Hyraulikfluids in Form von elektronischen Steuermitteln (13', 17, 15) ausgeführt sind, wobei die Druckbegrenzung durch Herstellen des maximalen Grenzstroms I_{LIM} erfolgt, der an den Antriebsmotor (2) der Pumpe (3) zu leiten ist.

2. System nach Anspruch 1 vom Typ, der einen Rechner zur Systembetriebssteuerung umfasst, **dadurch gekennzeichnet, dass** der Rechner (13') geeignet ist, um die vorgenannte elektronische Steuerung zu gewährleisten.

3. System nach Anspruch 2, **dadurch gekennzeichnet, dass** der Rechner (13') Mittel zur Berechnung des maximalen Grenzstroms I_{LIM} umfasst, der an den Antriebsmotor (2) der Pumpe (3) zu leiten ist.

4. System nach Anspruch 3, **dadurch gekennzeichnet, dass** die Mittel zur Berechnung des maximalen Grenzstroms I_{LIM} geeignet sind, eine Erhöhung des maximalen Grenzstroms durch Multiplikation mit einem vorbestimmten Vermeidungskoeffizienten, zum Beispiel eines Hindernisses beim Steuern des Fahrzeugs, zu gewährleisten.

5. System nach Anspruch 4, **dadurch gekennzeichnet, dass** die elektronischen Mittel zur Druckbegrenzung geeignet sind, den Motorstrom I_{M} mit dem vorgenannten maximalen Grenzstrom I_{LIM} zu vergleichen und eine Kontrolle gewährleisten, die verhindert, dass der Motorstrom I_{M} den Grenzstrom I_{LIM} übersteigt.

6. System nach Anspruch 5, **dadurch gekennzeichnet, dass** die elektronischen Steuermittel geeignet sind zu vermeiden, dass der Motor (2) niedrige Drehgeschwindigkeiten entwickelt, die einen unangepassten Betrieb der Pumpe (3) hervorrufen können.

7. System nach einem der Ansprüche 1 bis 6, **dadurch gekennzeichnet, dass** es dazu bestimmt ist, ein Kraftfahrzeug auszustatten und diesem eine Lenkhilfe über eine Hydraulikzylindervorrichtung zur Verfügung zu stellen.

8. System nach einem der Ansprüche 1 bis 6, **dadurch gekennzeichnet, dass** es eine Kalibriertafel umfasst, die auf Versuchen beruht und eine Zuordnung zwischen einer Gruppe von drei Batteriespannungs- und Temperaturwerten (U_{BAT}, U_{MOS}, T_{CA}) und einem Grenzstromwert (I_{LIM}) bestimmt, und dadurch, dass sich der Wert des maximalen Grenzstroms I_{LIM}, der an den Motor zu schicken ist, aus der Kalibriertafel ergibt.

9. System nach Anspruch 8, **dadurch gekennzeichnet, dass** die Gruppe der drei in die Kalibriertafel integrierten Werte jeweils ein Wert der Versorgungsspannung U_{BAT} ist, der von der Batterie (U_{BAT}) bereitgestellt wird, ein Temperaturwert der aktiven elektronischen Elemente (T_{MOS}) und ein Temperaturwert der Karte (T_{CA}), die die elektronischen Rechnerbauteile trägt.
